# EUROPÄISCHE PATENTSCHRIFT

(11) **EP 0 500 138 B1**
(45) Veröffentlichungstag und Bekanntmachung des Hinweises auf die Patenterteilung: **07.12.1994**
(21) Anmeldenummer: 92102987.2
(22) Anmeldetag: 22.02.1992
(51) Int. Cl.: H01H 71/52, H01H 71/46

(54) **Schutzschalter**
Protective switch
Disjoncteur de protection

(30) Priorität: 22.02.1991 CH 542/91
(43) Veröffentlichungstag der Anmeldung: 26.08.1992
(73) Patentinhaber: WEBER PROTECTION AG, 6020 Emmenbrücke (CH)
(72) Erfinder: Ineichen, Kurt, CH-6020 Emmenbrücke (CH); Flory, Josef, CH-6015 Reussbühl (CH)
(74) Vertreter: Lauer, Joachim, Dr.

(56) Entgegenhaltungen:
- EP-A- 0 205 361
- DE-B- 2 132 738
- DE-U- 8 701 048
- FR-A- 2 386 126
- FR-A- 2 628 261

## Beschreibung

### Technisches Gebiet

Die Erfindung betrifft einen Schutzschalter, insbesondere Geräteschutzschalter, mit ein- oder mehrpoliger Kontaktanordnung, mit einem drehbar gelagerten, zwischen einer Einschalt- und einer Ausschaltstellung manuell bewegbaren Betätigungsorgan, mit einem mit dem Betätigungsorgan als erstem Kniehebel-Schenkel einen Kniehebel bildenden weiteren Kniehebel-Schenkel sowie mit einem zweiarmigen Klinkenhebel zur Bewegungsübertragung zwischen Betätigungsorgan und Kontaktanordnung, wobei der Klinkenhebel mittels eines Kontaktarmes mit der Kontaktanordnung und mittels eines Auslösearms mit der Auslöseklinke einer Überstrom- und/oder Unterspannung-Ueberwachungseinrichtung zusammenwirkt und dazwischen am Ende des weiteren Kniehebel-Schenkels schwenkbar abgestützt ist, wobei der durch das Betätigungsorgan gebildete erste Kniehebel-Schenkel bezüglich seiner durch den Abstand zwischen der Kniehebel-Gelenkachse und der Drehachse des Betätigungsorgans bestimmten Länge gegen die Wirkung einer Feder verkürzbar ist, indem die Kniehebel-Gelenkachse am weiteren Kniehebel-Schenkel fest ist und gegen die Wirkung einer Feder in einer sich im Betätigungsorgan mit variablem Abstand von der genannten Drehachse erstreckenden ersten Kulisse verschiebbar geführt ist, wobei das genannte Ende des weiteren Kniehebel-Schenkels einen Achszapfen trägt, welcher in einer feststehenden, die Einschaltbewegung des Klinkenhebels steuernden weiteren Kulisse geführt ist, wobei bei einer Zwischenstellung des Klinkenhebels eine Verrastung des Achszapfens in der weiteren Kulisse während der Einschaltbewegung mindestens bis zum Erreichen der Totpunktstellung des Kniehebels vorgesehen ist, und wobei eine Feder vorgesehen ist, welche bei der Einschaltbewegung, während der Achszapfen verrastet ist, gespannt wird und welche nach dem Lösen der Verrastung unter wenigstens teilweiser Entspannung eine sprunghafte Kontaktschliessung bewirkt.

Schutzschalter müssen neben dem manuellen Ein- und Ausschalten verschienene Funktionen mit hoher Zuverlässigkeit erfüllen: Bei Überstrom und/oder Unterspannung im Stromkreis des zu schützenden Gerätes - was von entsprechenden Überwachungseinrichtungen festgestellt wird - müssen sie automatisch auslösen, d.h. den Stromkreis unterbrechen; die automatische Kontaktöffnung muss auch dann gewährleistet sein, wenn das Betätigungsorgan in der Einschaltstellung blockiert ist (sogenannte Freiauslösung). Ausserdem sollte es möglich sein, die Kontakte durch Einwirkung am Betätigungsorgan zu trennen, selbst wenn sie miteinander verschweisst sind oder sonstwie aneinanderhaften (sogenannte Zwangsöffnung).

Um eine hohe Lebensdauer bzw. die zuverlässige Wirkungsweise und die Einhaltung der einmal eingestellten Auslösewerte auch nach einer hohen Zahl von Schaltvorgängen zu gewährleisten, muss bei der Schalterkonstruktion auf möglichst geringe Abnützung, insbesondere geringen Kontaktabbrand geachtet werden. Es wird deshalb an den Schalt- und Auslösemechanismus die zusätzliche Forderung gestellt, dass das Öffnen wie das Schliessen der Kontakte sprunghaft erfolgt, und zwar nicht beeinflussbar durch das manuelle Bewegen des Betätigungsorgans ("Ausschalt- und Einschaltsprung"). Bei alledem sollte der Schutzschalter möglichst wenig Platz benötigen und nicht zuletzt auch preiswert in hohen Stückzahlen herstellbar sein.

### Stand der Technik

Ein Schalter gemäß Oberbegriff von Anspruch 1 mit den eingangs genannten Konstruktionsmerkmalen ist aus der FR-A1-2 628 261 bekannt. Der bekannte Schalter ist unter Verwendung sehr vieler, die Herstellung und dabei insbesondere die Montage verteuernder Teile aufgebaut. Er weist vor allem eine Mehrzahl von Federn auf. Beide Kniehebel-Schenkel sind längenveränderlich. Die Verrastung des Achszapfens in der feststehenden Kulisse erfolgt mittels einer weiteren Kulisse in einem gegenüber der ersten Kulisse beweglichen, dazu eigens vorgesehenen Teil.

Aus der DE-A-28 09 754 ist ein Geräteschutzschalter bekannt, welcher ebenfalls einige der eingangs genannten Konstruktionsmerkmale aufweist, bei dem allerdings bei Betätigung von Hand ein "schleichendes" Öffnen und Schliessen der Kontakte möglich ist; das sprunghafte Öffnen ist nur bei automatischer Auslösung des Klinkenhebels durch die Überwachungseinrichtung mit Sicherheit gegeben.

Die EP-A1-0 205 361 beschreibt eine Sprungeinschaltung für einen Miniaturschalter, bei welchem zwischen einem Kniehebel und dem Betätigungsorgan ein durch eine Feder belastetes Zwischenglied eingefügt ist. Die Sprungeinschaltung wird durch diese Feder bewirkt, welche beim Einschalten gespannt wird. Ein Achszapfen am "freien" Ende eines als U-Bügel ausgebildeten Kniehebel-Schenkels ist in einer Kulisse geführt, welche mit einer Raste für den Achszapfen in einer Zwischenposition versehen ist. Beide Kniehebel-Schenkel sind bezüglich ihrer Länge konstant. Das Lösen der Verrastung des Achszapfens in der Kulisse erfolgt zwangsweise durch Verschieben der Kulisse. Diese ist in einem dazu eigens vorgesehenen, beweglichen Teil eingeschnitten.

Aus der DE-U1-87 01 048.8 ist ein Schaltschloss für einen Leistungschalter mit lediglich einer Pseudo-Schnelleinschaltung bekannt, welche durch Führung der Kniehebel-Gelenkachse in einer mit einer Schräge versehenen, auf einem Kreisring um die Drehachse des Betätigungsorgans verlaufenden, feststehenden Kulisse bewirkt wird. Bei der bekannten Konstruktion treten nachteilige Querkräfte auf die beweglichen Teile auf.

### Darstellung der Erfindung

Ziel der Erfindung ist es, einen Schutzschalter anzugeben, welcher die eingangs genannten Anforderungen erfüllt, welcher jedoch mit weniger Teilen auskommt. Dies wird erfindungsgemäss dadurch erreicht, dass der weitere Kniehebel-Schenkel bezüglich seiner durch den Abstand zwischen der Kniehebel-Gelenkachse und dem Achszapfen bestimmten Länge konstant ist, dass zur Beaufschlagung der Kniehebel-Gelenkachse sowie zur Bewirkung der sprunghaften Kontaktschliessung lediglich eine einzige, sich am Betätigungsorgan abstützende Feder vorgesehen ist, und dass der Achszapfen in der weiteren Kulisse während der Einschaltbewegung lediglich durch Anlage an einer in der Kulisse ausgebildeten Raste gehalten ist, von der er nach Überwindung der Totpunktstellung des Kniehebels selbstständig abgleitet.

Besondere Ausführungsformen des im Patentanspruch 1 definierten Schutzschalters sind in den Ansprüchen 2 bis 11 angegeben. Dabei beziehen sich die Ansprüche 10 und 11 im besonderen auf mögliche Ausgestaltungen des Schalters für die Betätigung einer ausserhalb angeordneten Hilfskontakteinheit; diese zusätzliche Möglichkeit ist beim Schutzschalter gemäss der Erfindung in besonders vorteilhafter Weise gegeben.

Nachstehend wird die Erfindung anhand eines Ausführungsbeispiels im Zusammenhang mit der Zeichnung näher erläutert.

### Kurze Beschreibung der Zeichnungen

- Fig. 1: ist eine schematische Teildarstellung eines erfindungsgemässen Geräteschutzschalters in der ausgeschalteten Stellung,
- Fig. 2: ist die entsprechende Darstellung des Schalters in der eingeschalteten Stellung,
- Fig. 3 bis 6: zeigen in stark schematisierter Darstellung einen Einschaltvorgang in vier aufeinanderfolgenden Bewegungsphasen,
- Fig. 7: ist eine Prinzipdarstellung der Teile im Bereich der Auslöseklinke (in Längsrichtung des Klinkenhebels zur Auslöseklinke hin gesehen) zur Erläuterung des Ausschaltvorganges,
- Fig. 8: zeigt schematisch eine vom Schalter betätigte Hilfskontakteinheit bei ausgeschaltetem Schalter, und
- Fig. 9: ist die entsprechende Darstellung bei eingeschaltetem Schalter.

### Wege zur Ausführung der Erfindung

Der Geräteschutzschalter nach Fig. 1 und 2 ist generell wie folgt aufgebaut: Auf einem in einem Schaltergehäuse 2 angeordneten, feststehenden Träger 20 (beides abgebrochen gezeichnet) ist die Kontaktanordnung montiert, bestehend aus dem feststehenden Kontakt 21 und dem beweglichen Gegenkontakt 22; letzterer befindet sich am freien Ende einer Kontaktfeder 23, die am Anschluss 24 befestigt ist. Vorzugsweise handelt es sich um einen zweipoligen Schalter, wobei eine gleichartige Kontaktanordnung auf der Rückseite des Trägers 20 (in Fig. 1 und 2 gesehen) montiert ist. Der nachstehend beschriebene Betätigungs- und Auslösemechanismus ist dann beiden Kontaktanordnugnen gemeinsam zugeordnet. Als Betätigungsorgan für die manuelle Schalterbetätigung ist eine Wippe 10 vorgesehen. Diese ist mittels einer Achse 11 auf einem Arm 31 (Fig. 2) des Trägers 20 schwenkbar gelagert und lässt sich dadurch wahlweise in die Ausschaltstellung nach Fig. 1 oder die Einschaltstellung nach Fig. 2 schwenken. In an sich bekannter Weise kann die Wippe 10 zweiteilig mit einem innenliegenden Wippenträger und einer aussenliegenden, austauschbaren "Kappe" ausgeführt sein. Eine um die Wippenachse 11 gewickelte Wippenfeder 12 stützt sich mit dem einen Ende an einem Nocken 13 der Wippe und mit dem anderen Ende an einem Nocken 28 des Trägers ab und wird beim Schwenken der Wippe in die Einschaltstellung gespannt.

Die Wippe 10 bildet, sozusagen als erster Kniehebel-Schenkel, mit einem weiter unten noch näher beschriebenen weiteren Kniehebel-Schenkel 50 einen Kniehebel, dessen Gelenkachse mit 51 bezeichnet ist. Am "freien" Ende 52 des Kniehebel-Schenkels 50 ist ein zweiarmiger Klinkenhebel 40 abgestützt, der zur Bewegungsübertragung zwischen dem Betätigungsorgan 10 und der Kontaktanordnung dient.

Der eine Arm 41 des Klinkenhebels 40 - hier als "Kontaktarm" bezeichnet - wikt mit der Kontaktanordnung bzw. mit der Kontaktfeder 23 zusammen. Der andere Arm 42 - hier "Auslösearm" genannt - wirkt dagegen mit der Auslöseklinke 62 einer nicht näher dargestellten Überwachungseinrichtung zusammen. In an sich bekannter Weise kann die Auslöseklinke 62 am einen Arm eines als Winkelhebel gestalteten Auslösehebels 60 angeordnet sein. Dieser ist mittels einer Achse 61 am Träger 20 gelagert und wird duch eine Druckfeder 65, die sich zwischen einem feststehenden Nocken 29 und dem anderen Arm des Auslösehebels abstützt, normalerweise in der dargestellten Lage gehalten. Die nicht dargestellte Überwachungseinrichtung wikt in Richtung des Pfeiles A (Fig. 2) auf den Auslösehebel 60, um ihn entgegen der Kraft der Feder 65 im Uhrzeigersinn zu schwenken. Es kann sich um einen Überstromauslöser (thermisch, magnetisch) und/oder ein Unterspannungs- bzw. Arbeitsstromrelais oder auch einen mechanischen Sicherheitsauslöser handeln. Eine Klinkenkante 46 des Klinkenhebels 40 stützt sich bei eingeschaltetem Schalter auf der Klinkenfläche 63 der Auslöseklinke 62 ab (Fig. 2). Wird der Auslösehebel 60, wie beschrieben, geschwenkt, so gleitet die Klinkenkante 46 von der Fläche 63 ab, wodurch der Schutzschalter ausgelöst wird.

Nachstehend wird nun die besondere Ausgestaltung des Schaltmechanismus beschrieben die eine ruckartige, durch die manuelle Bewegung des Betätigungsorgans 10 nicht beeinflussbare Kontaktschliessung beim Einschalten sicherstellt ("Einschaltsprung"). Zur Veranschaulichung des Bewegungsablaufs dienen die schematischen Fig. 3 bis 6. Dabei entspricht Fig. 3 der Ausschaltstellung nach Fig. 1, Fig. 4 zeigt die Situation nach einer ersten Teilbewegung, Fig. 5 nach weiterer Bewegung kurz vor dem Sprung, und Fig. 6 entspricht der Einschaltstellung nach Fig. 2.

Die Gelenkachse 51 des Kniehebels 10, 50 ist entlang einer Kulisse 15 im Betätigungsorgan 10 verschiebbar. Die Kulisse 15 erstreckt sich im Betätigungsorgan 10 mit variablem Abstand von dessen Drehachse 11. Durch Verschieben der Kniegelenkachse 51 in der Kulisse 15 ändert sich die Länge des durch das Betätigungsorgan 10 gebildeten Kniehebel-Schenkels, welche durch den Abstand zwischen der Kniegelenkachse 51 und der Drehachse 11 des Betätigunsorgans 10 bestimmt wird. Eine Verschiebung der Achse 51 erfolgt weiter entgegen einer an der Kniegelenkachse 51 angreifenden, am Betätigungsorgan 10 abgestützten Biege- oder Blattfeder 14, die an der Achse 51 mit einiger Vorspannung anliegt.

Der Kniehebel-Schenkel 50 ist als U-förmiger Bügel gestaltet, welcher einerseits die Kniehebel- Gelenkachse 51 und anderseits einen zur Gelenkachse parallelen Achszapfen 52 bildet, der das Ende des Kniehebel-Schenkels 50 darstellt, d.h. die beiden parallelen Schenkel des U-Bügels bilden die beiden Achsen 51 und 52. Am Achszapfen 52 ist der Klinkenhebel 40 schwenkbar abgestützt, und zwar in einem Langloch 43, das sich etwa in Längsrichtung des Klinkenhebels erstreckt und in dem der Zapfen 52 bei der Schalterbetätigung gleiten kann. Ausserdem ist der Achszapfen 52, der das Ende des Kniehebel-Schenkels 50 darstellt, entlang einer feststehenden Kulisse 25 geführt. Diese Kulisse ist am Träger 20 vorhanden und steuert die Einschaltbewegung des Klinkenhebels 40 in folgender Weise: Wenn das Betätigungsorgan 10 ausgehend von der ausgeschalteten Stellung (Fig. 1 und 3) im Uhrzeigersinn geschwenkt wird, so wird dadurch der Kniehebel 10, 50 "gestreckt". In einer ersten Bewegungsphase wird der Klinkenhebel 40 vom Schenkel 50 nach unten gedrückt. Dabei führt sein Kontaktarm 41 den beweglichen Kontakt 22 bis auf einen geringen Abstand an den festen Kontakt 21 heran, und die Klinkenkante 46 am Auslöserarm 42 kommt auf der Klinkenfläche 63 der Auslöserklinke 62 zur Auflage (Fig. 4). Während dieser ersten Phase wird ausserdem das Schenkelende 52 im Langloch 43 nach vorn geschoben und gelangt in eine Ausbuchtung 26 in der Kulisse 25. Die genannte Ausbuchtung 26 bildet in dieser Zwischenstellung des Klinkenhebels 40 eine Raste für das Ende 52. Beim weiteren Schwenken des Betätigungsorgans bleibt das Ende 52 zunächst in der Raste 26 "gefangen" und die Lage des Klinkenhebels 40 unverändert. Dagegen verschiebt sich die Gelenkachse 51 entlang der Kulisse 15 nach oben, wobei sich einerseits der durch das Betätigungsorgan 10 gebildete Kniehebel-Schenkel verkürzt und wobei andererseits die Feder 14 gespannt wird. Diese Situation geht aus der Fig. 5 hervor, in welcher der Kniehebel 10, 50 etwa in seiner Totpunktstellung bzw. kurz vor Erreichen dieser Stellung gezeigt ist. Die Verkürzung des durch das Betätigungsorgan 10 gebildeten Kniehebel-Schenkels ist notwendig, damit das Betätigungsorgan 10 nach der Verrastung des Endes 52 an der Raste 26 weiterbewegt und der Kniehebel über seinen Totpunkt hinausbewegt werden kann.

Beim vorerwähnten Bewegungsablauf ändert der Kniehebel-Schenkel 50 seine Richtung in bezug auf die Kulisse 25 (Vergleich der Fig. 4 und 5). Deshalb kommt es beim Weiterbewegen des Betätigungsorgans in der Situation nach Fig. 5 oder kurz danach, d.h. nach dem Durchgang durch die Totpunklage, zwangsläufig dazu, dass das Ende 52 der Raste 26 entgleitet, d.h. dass die Raste den Kniehebel-Schenkel 50 und den Klinkenhebel 40 freigibt. Unter der Wirkung der gespannten Feder 14 springt dann der Kniehebel-Schenkel 50 entlang der feststehenden Kulisse 25 und der Kulisse 15 nach unten, wobei das Ende 52 den Klinkenhebel 40 zur ruckartigen Kontaktschliessung mitnimmt. Der Klinkenhebel 40 schwenkt dabei um seine an der Klinkenfläche 63 aufliegende Klinkenkante 46, allerdings nur um einen relativ kleinen Winkel: infolge der obenerwähnten, einleitenden Annäherung der Kontakte ist der bis zur Kontaktschliessung sprunghaft zurückzulegende Kontaktweg nur noch gering, was erheblich zur Vermeidung unerwünschter Kontaktprellung beiträgt. Die sich sprunghaft einstellende Endlage (Einschaltstellung) geht aus den Fig. 2 und 6 hervor.

Wichtig ist vor allem, dass der vorstehend beschriebene, sprunghafte Bewegungsablauf von der Situation nach Fig. 5 zu derjenigen nach Fig. 6 vom Betätigungsorgan 10 her nicht beeinflussbar ist, d.h. eine "schleichende" Kontaktschliessung ist nicht möglich. Anderseits ist in erwünschter Weise zunächst das Spannen der Feder 14 und anschliessend deren plötzlich nachlassender Widerstand am Betätigungsorgan spürbar.

Die Einschaltstellung wird dadurch aufrecht erhalten, dass der Kniehebel 10, 50 in dieser Stellung seinen Totpunkt überschritten hat und der Klinkenhebel 40 unter der Wirkung der (zur Erzeugung des Kontaktdrucks leicht durchgebogenen) Kontaktfeder 23 steht.

Da der Schalter häufig während langer Zeit in der Einschaltstellung verbleibt, ist es von Vorteil, wenn die "Sprungfeder" 14 in der Einschaltstellung möglichst wenig oder zumindest nicht wesentlich mehr als in der Ausschaltstellung belastet ist. Ansonsten könnte sie mit der Zeit erlahmen. Wie aus Fig. 6 hervorgeht, ist die Führung 15 (Kulisse) für die Gelenkachse 51 in der Einschaltstellung praktisch senkrecht zur Richtung des Schenkels 50 gerichtet oder jedenfalls in einem solchen Winkel, dass die Kraftkomponente der vom Schenkel 50 ausgeübten Kraft in Längsrichtung der Führung erheblich geringer ist als die Kraftkomponente senkrecht zur Führung; die Biegefeder 14 erfährt dadurch wie gewünscht in der Einschaltstellung nur eine geringe Dauerbelastung. Diese Anordnung ist möglich, weil die zur Führung bzw. Kulisse 15 im Betätigungsorgan 10 vorgesehen ist und sich mit diesem mitbewegt.

Da die Feder 14 weder im ausgeschalteten noch im eingeschalteten Zustand nennenswert belastet ist, ist es möglich, sie aus Kunststoff auszubilden. Dies wiederum eröffnet die Möglichkeit, sie direkt am Betätigungsorgan 10 anzuformen und Betätigungsorgan 10 und Feder 14 beispielsweise als einstückiges Kunststoff-Spritzgussteil herzustellen. Mit weiterem Vorteil wird dadurch montagetechnisch ein Teil (nämlich die Feder) eingespart, wodurch das Schaltschloss des erfindungsgemässen Geräteschutzschalters nur noch aus den drei Teilen Betätigungsorgan, U-Bügel und Klinkenhebel besteht. Dies entspricht dem absoluten Minimum an Teilen, mit denen die eingangs erläuterten mehrfachen Anforderungen wie Sprung-Ein- und Ausschaltung, Freiauslösung sowie Zwangsauslösung realisierbar sind.

Zum Bewegungsablauf beim Einschalten ist noch folgendes auszuführen: Ausser der Kulisse 25 mit der Raste 26 weist der Träger 20 eine weitere Kulisse oder Führung 27 auf, in die ein Zapfen 44 des Klinkenhebels 40 gleitend eingreift. Dadurch ist der Klinkenhebel 40 gegen Verschiebung in seiner Längsrichtung in bezug auf die feststehende Kulisse 25 geführt. Solche Längsverschiebungen könnten andernfalls wegen den Gleitbewegungen des Endes 52 im Langloch 43 auftreten (vergleiche Fig. 3 bis 6) und dann die Auflagestelle der Klinkenkante 46 auf der Klinkenfläche 63 beeinflussen, wodurch die eingestellten Auslösewerte des Schutzschalters sich verändern würden.

Im eingeschalteten Zustand (Fig. 2) ist die Wippenfeder 12 gespannt und wirkt im Gegenuhrzeigersinn auf die Wippe 10, doch vermag sie die Verriegelung des Kniehebels 10, 50 nicht zu überwinden, solange der Klinkenhebel 40 in der dargestellten Lage an der Auslöseklinke 62 arretiert und durch die Kraft der Kontaktfeder 23 belastet ist. Sobald jedoch durch eine Überwachungseinrichtung der Auslösehebel 60 um ein ausreichendes Mass geschwenkt wird (Pfeil A in Fig. 2), so gleitet die Klinkenkante 46 von der Klinkenfläche 63 ab, wodurch die vorgenannte Verreigelung des Kniehebels plötzlich entfällt. Dabei schwenkt einerseits die Feder 12 das Betätigsorgan 10 in die Ausschaltstellung zurück, und anderseits ist der Kontaktarm 41 des Klinkenhebels frei, um von der Kontaktfeder 23 nach oben geschwenkt zu werden, wobei sich die Kontakte sprunghaft öffnen.

Das sprunghafte Öffnen der Kontakte erfolgt auch dann, wenn bei der automatischen Auslösung das Betätigungsorgan in der Einschaltstellung blockiert sein sollte (Freiauslösung). Zwar verbleibt dann der Kniehebel 10, 50 in der Stellung nach Fig. 2, aber der Klinkenhebel schwenkt um das Ende 52 des Schenkels 50.

Auch beim Ausschalten durch manuelle Betätigung der Wippe 10 ist das sprunghafte Öffnen der Kontakte sichergestellt (Ausschaltsprung), und zwar durch geeignete Einwirkung auf den Auslösehebel 60 bzw. die Auslöseklinke 62 vom Betätigungsorgan 10 her, wie nachstehend anhand der Fig. 1 und 2 in Verbindung mit der Fig. 7 erläutert wird. Am Betätigungsorgan 10 befindet sich ein Ausschaltorgan 16 in Form eines bezüglich der Achse 11 etwa radial abstehenden Armes 16, und am oberen Ende der Auslöseklinke 62 ist ein seitlich anstehender Nocken 64 angeformt, der sich im Schwenkbereich des freien Endes des Armes 16 befindet. Der Nocken 64 weist eine erste Schrägfläche 64′ und eine zweite Schrägfläche 64˝ auf (Fig. 7). Während der Einschaltbewegung des Betätigungsorgans 10 wird der Arm 16, ausgehend von der Ruhelage 16a (Fig. 7), entlang der Schrägfläche 64′ in eine Zwischenstellung 16z federnd ausgelenkt, springt dann jedoch in die Lage 16e zurück, wodurch er in der Einschaltstellung (Fig. 2) sich unter dem Nocken 64 neben der Auslöseklinke befindet. Beim manuellen Ausschalten wird der Arm 16 mit dem Betätigungsorgan geschwenkt, wobei er an der Schrägfläche 64˝ nach oben gleitet und dabei die Auslöseklinke 62 im Uhrzeigersinn auslenkt. Dadurch wird der Schalter in gleicher Weise zwangsläufig sprunghaft ausgelöst, wie weiter oben im Zusammenhang mit der automatischen Auslösung beschrieben. Es ist zu beachten, dass selbst bei langsamer Ausschaltbewegung und entsprechend "schleichendem" Auslenken der Auslöseklinke 62 der Kontaktdruck keineswegs entsprechend abnimmt, sondern sich zunächst noch etwas verstärkt, weil gleichzeitig der Kniehebel 10, 50 aus der leicht eingeknickten Einschaltstellung nach Fig. 2 heraus vollständig gestreckt wird, bis der Totpunkt überwunden ist.

Bezüglkich der Einschaltbewegung ist noch folgendes zu erwähnen: Die geometrische Anordnung ist vorzugsweise so gewählt, dass während des Bewegungsabschnittes, in welchem der Arm 16 über die Schrägfläche 64′ nach unten gleitet und vom Nocken 64 federnd ausgelenkt wird, die Abwärtsbewegung praktisch radial zur Schwenkachse des Auslösehebels 60 gerichtet ist. Auf diese Weise wird verhindert, dass die Auslöseklinke beim Einschalten durch den Arm 16 ein Schwenkmoment erfährt, was wiederum die Auslösegenauigkeit beeinträchtigen könnte (während der Arm 16 federnd ausgelenkt wird, liegt die Klinkenkante 46 bereits auf der Klinkenfläche 63 auf).

Der Nocken 64 am Ende der Auslöseklinke 62 übergreift ferner einen Ansatz 47 am Klinkenhebel, der über die Klinkenkante 46 hinausreicht. Dadurch wird der Weg, um den sich der Klinkenarm 42 nach oben abheben kann, begrenzt. Am Kontaktarm 41 des Klinkenhebels ist sodann ein Nocken 45 angeformt, welcher die Kontaktfeder 23 untergreift. Mit dieser Gestaltung ist sichergestellt, dass die Kontakte sowohl nach automatischer Auslösung wie auch beim manuellen Ausschalten durch Einwirkung am Betätigungsorgan 10 getrennt werden können (Zwangsöffnung), falls sie aneinander haften sollten und die Kraft der gespannten Kontaktfeder 23 für die Kontakttrennung nicht ausreichen sollte.

Der vorliegende Geräteschutzschalter ist auch vorzüglich geeignet zur Betätigung einer ausserhalb des Schalters angeordneten Hilfskontakteinheit, wie im folgenden beschrieben wird. Hilfskontakte werden zu Signal- oder Steuerzwecken verwendet und sollen immer gleichzeitig mit den Kontakten des Schutzschalters ihre Schaltstellung wechseln, unabhängig davon, ob der Schutzschalter von Hand betätigt oder automatisch ausgelöst wird.

In den Fig. 8 und 9 ist eine Hilfskontakteinheit 70 schematisch dargestellt, die an den Schutzschalter nach Fig. 1 und 2 vorzugsweise seitlich ausserhalb des Schaltergehäuses 2 angebaut ist. Die Hilfskontakteinheit 70 enthält zwei Umschaltkontakte, die jeweils gleichzeitig betätigt werden. Ein beweglicher Kontakt an der Kontaktfeder 73 bzw. 73′ arbeitet mit zwei feststehenden Kontakten 72, 74 bzw. 72′ und 74′ zusammen. Die Schaltstellung nach Fig. 8 entspricht der Ausschaltstellung des Schutzschalters nach Fig. 1 und die Schaltstellung nach Fig. 9 entspricht dessen Einschaltstellung nach Fig. 2.

Die Kontaktanordnung der Hilfskontakteinheit 70 und deren Betätigungsmechanismus sind auf einem gemeinsamen Träger bzw. einer Grundplatte 71 angeordnet. Der Betätigungsmechanismus kann z.B., wie dargestellt, folgendermassen aufgebaut sein: Eine erste Lasche 76 und eine zweite Lasche 83 sind je mittels Lagerzapfen 75 bzw. 82 schwenkbar auf der Grundplatte 71 gelagert. Die erste Lasche 76 lagert ihrerseits über einem Zapfen 78 eine zweiarmige Klinke 79, deren Klinkenarm 81 mit einem Absatz 84 an der zweiten Lasche 83 zuammenwirkt. Eine Spannfeder 86 trachtet die erste Lasche 76 nach oben zu schwenken. Eine weitere, auf dem Zapfen 78 sitzende Spannfeder bestimmt die Schwenklage der zweiarmigen Klinke 79 zur ersten Lasche 76. Die zweite Lasche 83 weist zwei Nocken 85 bzw. 85′ zur Mitnahme der Kontaktfeder 73 bzw. 73′ auf.

Zur Betätigung der Hilfskontakteinheit 70 ist an der Wippe 10 des Schutzschalters eine bezüglich der Wippenachse 11 "steigende" Steuerkurve 18 vorgesehen. Ein von der ersten Lasche 76 der Einheit 70 seitlich abstehender Nocken 77 ragt in das Schaltergehäuse 2 hinein und befindet sich im Bereich der Steuerkurve 18 (die Lage der Wippenachse 11 und der Steuerkurve 18 sind in den Fig. 8 und 9 strichpunktiert angedeutet, desgleichen die Lage des Betätigungsnockens 77 in den Fig. 1 und 2). Wird der Schutzschalter durch Schwenken der Wippe 10 eingeschaltet, so drückt die Kurve 18 den Nocken 77 nach unten, wobei der Klinkenarm 81 über den Absatz 84 die zweite Lasche 83 mitnimmt, die ihrerseits die Kontaktfedern in die Schaltstellung nach Fig. 9 bringt. Der Verlauf der Kurve 18 ist bezüglich der Bewegungsrichtung des Nockens 77 so gewählt, dass weder die Spannfeder 86 noch die Kontaktfeder 73 und 73′ in der Einschaltstellung ein störender Drehmoment auf die Wippe 10 ausüben. Beim Zurückschwenken der Wippe 10 in die Ausschaltstellung - von Hand oder infolge automatischer Schalterauslösung - folgt der Nocken 77 ebenfalls der Kurve 18, wodurch die Hilfskontakteinheit wieder die Stellung nach Fig. 8 einnimmt.

Durch folgende Massnahme ist sichergestellt, dass auch im Falle der Freiauslösung des Schutzschalters (wenn also die Wippe 10 beim automatischen Auslösen in der Einschaltstellung nach Fig. 2 blockiert bleibt) die Hilfskontakteinrichtung 70 automatisch entriegelt wird und deren Kontakte gleichzeitig mit dem Öffnen der Schutzschalter-Kontakte in die Stellung nach Fig. 8 gehen: Von der Klinke 79 steht ein Auslösenocken 80 ab, welcher seitlich in das Gehäuse 2 des Schutzschalters hineinragt und sich im Bewegungsbereich des Kontaktarmes 41 des Klinkenhebels 40 befindet; vorzugsweise ist am Ende des Armes 41 ein Nocken 48 zum Zusammenwirken mit dem Auslösenocken 80 angeformt. Beim gewöhnlichen Ein- und Ausschalten wie auch bei normaler automatischer Auslösung des Schutzschalters findet ein Zusammenwirken zwischen den Nocken 80 und 48 statt. Im Falle der erwähnten Freiauslösung jedoch stösst der Klinkenhebel mit dem Nocken 48 den Auslösenocken 80 nach oben, weil der Betätigungsmechanismus der Hilfskontakteinheit über die Steuerkurve 18 und den Nocken 77 zunächst in der Lage nach Fig. 9 verharrt. Die zweiarmige Klinke wird also vom Nocken 48 geschwenkt, so dass sie die Lasche 83 freigibt und die Kontaktfedern 73, 73′ nach oben schwenken können. Indem (wie aus Fig. 2 und 9 ersichtlich) der Auslösenocken 80 in der Einschaltstellung zum Nocken 48 des Armes 41 einen Abstand einnimmt, ist dafür gesorgt, dass das sprunghafte Öffnen der Schutzschalter-Kontakte vom Auslösemechanismus der Hilfskontakteinheit nicht behindert wird.

Der beschriebene Geräteschutzschalter nach Fig. 1 und 2 könnte grundsätzlich anstatt mit einer schwenkbaren Wippe 10 mit einem Betätigungsorgan für Schiebebewegung oder in Form einer Drucktaste ausgeführt werden. Der Schalter zeichnet sich durch hohe Lebensdauer und Funktionssicherheit bei allen Schalt- und Auslösevorgängen aus. Im Vergleich mit bekannten Konstruktionen, bei denen das Ein- und Ausschalten nicht sprunghaft erfolgt, werden keine zusätzlichen Teile benötigt. Der dargestellte Schalter ist auch besonders für die automatische Montage geeignet, da das Zusammenfügen der Teile praktisch in nur zwei Richtungen erfolgt (in der Zeichnungsebene der Fig. 1 und 2 sowie senkrecht dazu). Dadurch eignet sich der Schalter insgesamt hervorragend für die rationelle Fertigung in hohen Stückzahlen.

## Patentansprüche

1. Schutzschalter mit ein- oder mehrpoliger Kontaktanordnung (21,22), mit einem drehbar gelagerten, zwischen einer Einschalt- und einer Ausschaltstellung manuell bewegbaren Betätigungsorgan (10), mit einem mit dem Betätigungsorgan als erstem Kniehebel-Schenkel einen Kniehebel bildenden weiteren Kniehebel-Schenkel (50) sowie mit einem zweiarmigen Klinkenhebel (4) zur Bewegungsübertragung zwischen Betätigungsorgan und Kontaktanordnung,
- wobei der Klinkenhebel (40) mittels eines Kontaktarmes (41) mit der Kontaktanordnung und mittels eines Auslösearms (42) mit der Auslöseklinke (62) einer Überstrom- und/oder Unterspannung-Ueberwachungseinrichtung zusammenwirkt und dazwischen am Ende (52) des weiteren Kniehebel-Schenkels (50) schwenkbar abgestützt ist,
- wobei der durch das Betätigungsorgan (10) gebildete erste Kniehebel-Schenkel bezüglich seiner durch den Abstand zwischen der Kniehebel-Gelenkachse (51) und der Drehachse (11) des Betätigungsorgans bestimmten Länge gegen die Wirkung einer Feder verkürzbar ist, indem die Kniehebel-Gelenkachse (51) am weiteren Kniehebel-Schenkel (50) fest ist und gegen die Wirkung einer Feder in einer sich im Betätigungsorgan (10) mit variablem Abstand von der genannten Drehachse (11) erstreckenden ersten Kulisse (15) verschiebbar geführt ist,
- wobei das genannte Ende (52) des weiteren Kniehebel-Schenkels (50) einen Achszapfen (52) trägt, welcher in einer feststehenden, die Einschaltbewegung des Klinkenhebels (40) steuernden weiteren Kulisse (25) geführt ist,
- wobei bei einer Zwischenstellung des Klinkenhebels (40) eine Verrastung des Achszapfens (52) in der weiteren Kulisse (25) während der Einschaltbewegung mindestens bis zum Erreichen der Totpunktstellung des Kniehebels (10,50) vorgesehen ist, und
- wobei eine Feder vorgesehen ist, welche bei der Einschaltbewegung, während der Achszapfen (52) verrastet ist, gespannt wird und welche nach dem Lösen der Verrastung unter wenigstens teilweiser Entspannung eine sprunghafte Kontaktschliessung bewirkt,
dadurch gekennzeichnet,
- dass der weitere Kniehebel-Schenkel (50) bezüglich seiner durch den Abstand zwischen der Kniehebel-Gelenkachse (51) und dem Achszapfen (52) bestimmten Länge konstant ist,
- dass zur Beaufschlagung der Kniehebel-Gelenkachse (51) sowie zur Bewirkung der sprunghaften Kontaktschliessung lediglich eine einzige, sich am Betätigungsorgan (10) abstützende Feder (14) vorgesehen ist,
- dass der Achszapfen (52) in der weiteren Kulisse (25) während der Einschaltbewegung lediglich durch Anlage an einer in der Kulisse ausgebildeten Raste (26) gehalten ist, von der er etwa im Bereich der Totpunktstellung des Kniehebels (10, 50) selbstständig abgleitet.

2. Schutzschalter nach Anspruch 1, dadurch gekennzeichnet, dass der weitere Kniehebel-Schenkel (50), die Kniehebel-Gelenkachse (51) sowie der Achszapfen (52) durch einen u-förmigen Bügel gebildet werden.

3. Schutzschalter nach Anspruch 1 oder 2, dadurch gekennzeichnet, dass der Achszapfen (52) auch in ein Langloch 43 im Klinkenhebel (40) eingreift, welches sich etwa in dessen Längsrichtung erstreckt.

4. Schutzschalter nach einem der Ansprüche 1 bis 3, dadurch gekennzeichnet, dass der Klinkenhebel (40) gegen Verschiebung in seiner Längsrichtung in bezug auf die feststehende Kulisse (25) geführt ist.

5. Schutzschalter nach einem der Ansprüche 1 bis 4, dadurch gekennzeichnet, dass die Feder (14) in der Einschaltstellung entlastet und, vorzugsweise als Blattfeder, am Betätigungsorgan angeformt ist.

6. Schutzschalter nach einem der Ansprüche 1 bis 5, dadurch gekennzeichnet, dass in der Einschaltstellung des Betätigungsorgans (10) die erste, in ihm ausgebildete Kulisse (15) bezüglich einer vom weiteren Kniehebel-Schenkel (50) auf sie ausgeübten Kraft so gerichtet ist, dass die Kraftkomponente in Längsrichtung der Kulisse (15) kleiner ist als die Kraftkomponente senkrecht zur Kulisse (15).

7. Schutzschalter nach Anspruch 1, gekennzeichnet durch ein mit dem Betätigungsorgan (10) verbundenes und mit der um eine Achse (61) schwenkbar gelagerten Auslöseklinke (62) zusammenwirkendes Ausschaltorgan (16), welches mit der Einschaltbewegung des Betätigungsorgans (10) in eine die Auslöseklinke (62) übergreifende Lage gelangt und während der Ausschaltbewegung die Auslöseklinke (62) in eine den Klinkenhebel (40) freigebende Auslösestellung schwenkt.

8. Schutzschalter nach Anspruch 7, dadurch gekennzeichnet, dass die Bewegung des Ausschaltorgans (16) in bezug auf die Auslöseklinke (62) im wesentlichen radial zur Schwenkachse (61) der Auslöseklinke gerichtet ist, so, dass die letztere beim Einschalten kein Moment in Auslöserichtung erfährt.

9. Schutzschalter nach Anspruch 1, dadurch gekennzeichnet, dass an der Auslöseklinke (62) ein Nocken (64) vorhanden ist, der den betreffenden Arm (42) des Klinkenhebels (40) auf der der Klinkenfläche (63) des Auslösehebels (62) gegenüberliegenden Seite übergreift, um eine Zwangsöffnung der Kontakte (21, 22) mittels des Klinkenhebels (40) sicherzustellen.

10. Schutzschalter nach Anspruch 1, dadurch gekennzeichnet, dass dessen Betätigungsorgan (10) eine Steuerkurve (18) zur Betätigung einer ausserhalb des Schutzschalters angeordneten Hilfskontakteinheit (70) aufweist, wobei ein dem Betätigungsmechanismus (76, 79, 83) der Hilfskontakteinheit (70) zugehöriger Betätigungsnocken (77) im Bewegungsbereich der genannten Steuerkurve (18) in das Innere des Schutzschalters ragt.

11. Schutzschalter nach Anspruch 10, dadurch gekennzeichnet, dass sich im Bewegungsbereich des Konataktarmes (41) des Klinkenhebels (40) ein dem Betätigungsmechanismus der Hilfskontakteinheit (70) zugehöriger Auslösenocken (80) befindet, der in der Einschaltstellung einen Abstand zum genannten Kontaktarm (41) einnimmt.

## Claims

1. Protective switch with a single-pole or multi-pole contact arrangement (21, 22), with a rotatably mounted actuating member (10) movable manually between a switch-on and a switch-off position, with a further toggle-lever leg (50) forming a toggle lever with the actuating member as a first toggle-lever leg, and with a two-armed pawl lever (4) for transmitting movement between the actuating member and contact arrangement,
- the pawl lever (40) cooperating by means of a contact arm (41) with the contact arrangement and by means of a tripping arm (42) with the tripping pawl (62) of an overcurrent and/or undervoltage monitoring device and being supported pivotably between these at the end (52) of the further toggle-lever leg (50),
- the first toggle-lever leg formed by the actuating member (10) being capable of being shortened, counter to the effect of a spring, in terms of its length defined by the distance between the toggle-lever joint axle (51) and the rotary axle (11) of the actuating member, in that the toggle-lever joint axle (51) is fixed to the further toggle-lever leg (50) and is guided displaceably, counter to the effect of a spring, in a first slot (15) extending in the actuating member (10) at a variable distance from the said rotary axle (11),
- the said end (52) of the further toggle-lever leg (50) carrying an axle journal (52) which is guided in a stationary further slot (25) controlling the switch-on movement of the pawl lever (40),
- there being provided, in an intermediate position of the pawl lever (40), an engagement of the axle journal (52) in the further slot (25) during the switch-on movement, at least until the dead-centre position of the toggle lever (10, 50) is reached, and
- there being provided a spring which, during the switch-on movement, while the axle journal (52) is engaged, is tensioned and which, after the release of the engagement, brings about an abrupt contact-closing as a result of at least partial expansion,
characterized
- in that the further toggle-lever leg (50) is constant in terms of its length defined by the distance between the toggle-lever joint axle (51) and the axle journal (52),
- in that only a single spring (14) supported on the actuating member (10) is provided for loading the toggle-lever joint axle (51) and for bringing about the abrupt contact-closing,
- in that the axle journal (52) is held in the further slot (25) during the switch-on movement solely by bearing on a notch (26) which is formed in the slot and from which it slides off automatically approximately in the region of the dead-centre position of the toggle lever (10, 50).

2. Protective switch according to Claim 1, characterized in that the further toggle-lever leg (50), the toggle-lever joint axle (51) and the axle journal (52) are formed by a U-shaped shackle.

3. Protective switch according to Claim 1 or 2, characterized in that the axle journal (25) also engages into a long hole 43 located in the pawl lever (40) and extending approximately in the longitudinal direction of the latter.

4. Protective switch according to one of Claims 1 to 3, characterized in that the pawl lever (40) is guided against displacement in its longitudinal direction in relation to the stationary slot (25).

5. Protective switch according to one of Claims 1 to 4, characterized in that, in the switch-on position, the spring (14) is relieved and is formed on the actuating member, preferably as a leaf spring.

6. Protective switch according to one of Claims 1 to 5, characterized in that, in the switch-on position of the actuating member (10), the first slot (15) formed in the latter is directed relative to a force exerted on it by the further toggle-lever leg (50), in such a way that the force component in the longitudinal direction of the slot (15) is lower than the force component perpendicular to the slot (15).

7. Protective switch according to Claim 1, characterized by a switch-off member (16) which is connected to the actuating member (10) and cooperates with the tripping pawl (62) mounted pivotably about an axle (61) and which, as a result of the switch-on movement of the actuating member (10), comes into a position engaging over the tripping pawl (62) and, during the switch-off movement, pivots the tripping pawl (62) into a tripping position releasing the pawl lever (40).

8. Protective switch according to Claim 7, characterized in that the movement of the switch-off member (16) in relation to the tripping pawl (62) is directed essentially radially relative to the pivot axle (61) of the tripping pawl, so that, during switch-on, the latter experiences no moment in the tripping direction.

9. Protective switch according to Claim 1, characterized in that there is on the tripping pawl (62) a boss (64) which engages over the respective arm (42) of the pawl lever (40) on the side located opposite the pawl face (63) of the tripping lever (62), in order to ensure a forced opening of the contacts (21, 22) by means of the pawl lever (40).

10. Protective switch according to Claim 1, characterized in that its actuating member (10) has a control cam (18) for the actuation of an auxiliary-contact unit (70) arranged outside the protective switch, an actuating boss (77) which belongs to the actuating mechanism (76, 79, 83) of the auxiliary-contact unit (70) projecting into the interior of the protective switch in the range of movement of the said control cam (18).

11. Protective switch according to Claim 10, characterized in that there is located in the range of movement of the contact arm (41) of the pawl lever (40) a tripping boss (80) which belongs to the actuating mechanism of the auxiliary-contact unit (70) and which, in the switch-on position, assumes a distance from the said contact arm (41).

## Revendications

1. Disjoncteur de protection avec un arrangement de contacts (21, 22) unipolaire ou multipolaire, avec un organe d'actionnement (10) placé de manière rotative, déplaçable manuellement entre une position de mise en circuit et une position de mise hors circuit, avec une seconde branche à genouillère (50) formant une genouillère avec l'organe d'actionnement en tant que première branche à genouillère, ainsi qu'avec un levier à cliquet (40) à deux bras pour la transmission du mouvement entre l'organe d'actionnement et l'arrangement de contacts,
- le levier à cliquet (40) coopérant au moyen d'un bras de contact (41) avec l'arrangement de contacts et au moyen d'un bras de déclenchement (42) avec le déclic (62) pour actionner un dispositif de contrôle de surintensité et/ou de manque de tension, et étant supporté de manière pivotante entre les deux à l'extrémité (52) de la seconde branche à genouillère (50),
- la première branche à genouillère formée par l'organe d'actionnement (10) étant rétractable à l'encontre de l'action d'un ressort par rapport à sa longueur définie par l'écart entre l'axe d'articulation (51) de la genouillère et l'axe de rotation (11) de l'organe d'actionnement (10), en ce que l'axe d'articulation (51) de la genouillère est fixe pour la seconde branche à genouillère (50) et est conduit de manière coulissable à l'encontre de l'action d'un ressort dans une première coulisse (15) s'étendant dans l'organe d'actionnement (10) avec un écartement variable dudit axe de rotation (11),
- ladite extrémité (52) de la seconde branche à genouillère (50) portant un tourillon (52) qui est conduit dans une seconde coulisse (25) immobile, commandant le mouvement de mise en circuit du levier à cliquet (40),
- un enclenchement du tourillon (52) étant prévu dans la seconde coulisse (25) dans une position intermédiaire du levier à cliquet (40) lors du mouvement de mise en circuit au moins jusqu'en position de point mort de la genouillère (10, 50), et
- un ressort étant prévu, qui est tendu lors du mouvement de mise en circuit lorsque le tourillon (52) est enclenché, et qui effectue une fermeture de contact brusque après le relâchement de l'enclenchement par le biais d'une détente au moins partielle,
caractérisé en ce que
- la seconde branche à genouillère (50) ne varie pas du point de vue de sa longueur définie par l'écart entre l'axe d'articulation (51) de la genouillère et le tourillon (52),
- pour la sollicitation de l'axe d'articulation (51) de la genouillère ainsi que pour effectuer la fermeture de contact brusque il n'est prévu qu'un seul ressort (14) s'appuyant sur l'organe d'actionnement (10),
- le tourillon (52) est maintenu dans la seconde coulisse (25) lors du mouvement de mise en circuit uniquement par sa disposition dans une encoche (26) formée dans la coulisse, de laquelle il glisse indépendamment plus ou moins dans la zone de la position de point mort de la genouillère (10, 50).

2. Disjoncteur de protection selon la revendication 1, caractérisé en ce que la seconde branche à genouillère (50), l'axe d'articulation (51) de la genouillère ainsi que le tourillon (52) sont formés par une bride en forme de U.

3. Disjoncteur de protection selon la revendication 1 ou 2, caractérisé en ce que le tourillon (52) s'engage aussi dans un trou longitudinal 43 dans le levier à cliquet (40), trou qui s'étend plus ou moins dans la direction longitudinale de ce dernier.

4. Disjoncteur de protection selon l'une quelconque des revendications 1 à 3, caractérisé en ce que le levier à cliquet (40) est conduit en empêchant tout déplacement dans sa direction longitudinale par rapport à la coulisse immobile (25).

5. Disjoncteur de protection selon l'une quelconque des revendications 1 à 4, caractérisé en ce que le ressort (14) est détendu dans la position de mise en circuit, et est formé au niveau de l'organe d'actionnement de préférence en tant que ressort à lame.

6. Disjoncteur de protection selon l'une quelconque des revendications 1 à 5, caractérisé en ce que, dans la position de mise en circuit de l'organe d'actionnement (10), la première coulisse (15) formée dans celui-ci est orientée de telle sorte par rapport à une force exercée sur elle par la seconde branche à genouillère (50), que la composante de force dans le sens longitudinal de la coulisse (15) est inférieure à la composante de force perpendiculaire à la coulisse (15).

7. Disjoncteur de protection selon la revendication 1, caractérisé par un organe de mise hors circuit (16) lié à l'organe d'actionnement (10) et coopérant avec le déclic (62) placé de manière pivotante autour d'un axe (61), lequel organe arrive dans une position qui empiète sur le déclic (62) lors du mouvement de mise en circuit de l'organe d'actionnement (10), et fait pivoter le déclic (62) dans une position de déclenchement libérant le levier à cliquet (40) lors du mouvement de mise hors circuit.

8. Disjoncteur de protection selon la revendication 7, caractérisé en ce que le mouvement de l'organe de mise hors circuit (16) est dirigé par rapport au déclic (62) essentiellement radialement à l'axe de pivotement (61) du déclic, de sorte que ce dernier ne soit soumis à aucun moment dans le sens du déclenchement lors de la mise en circuit.

9. Disjoncteur de protection selon la revendication 1, caractérisé en ce que le déclic (62) est pourvu d'une came (64), qui empiète sur le bras correspondant (42) du levier à cliquet (40) du côté opposé à la surface de cliquet (63) du levier de déclenchement (62), afin d'assurer une ouverture forcée des contacts (21, 22) au moyen du levier à cliquet (40).

10. Disjoncteur de protection selon la revendication 1, caractérisé en ce que son organe d'actionnement (10) suit une courbe de commande (18) pour l'actionnement d'une unité de contact auxiliaire (70) disposée en dehors du disjoncteur de protection, une came d'actionnement (77) appartenant au mécanisme d'actionnement (76, 79, 83) de l'unité de contact auxiliaire (70) se projetant à l'intérieur du disjoncteur de protection dans le domaine de mouvement de ladite courbe de commande (18).

11. Disjoncteur de protection selon la revendication 10, caractérisé en ce qu'une came de déclenchement (80) appartenant au mécanisme d'actionnement de l'unité de contact auxiliaire (70) se trouve dans le domaine de mouvement du bras de contact (41) du levier à cliquet (40), ladite came prenant un certain écartement par rapport audit bras de contact (41) dans la position de mise en circuit.
